# EUROPÄISCHE PATENTSCHRIFT

(11) **EP 1 486 611 B1**
(45) Veröffentlichungstag und Bekanntmachung des Hinweises auf die Patenterteilung: **13.09.2006**
(21) Anmeldenummer: 04010111.5
(22) Anmeldetag: 28.04.2004
(51) Int. Cl.: E01B 1/00, E01B 29/00

(54) **Verfahren zur Herstellung einer festen Fahrbahn und feste Fahrbahn für Schienenfahrzeuge**
Method for making a balastless track and balastless track for a railway
Procédé de construction d'une voie permanente et une voie permanente

(30) Priorität: 29.04.2003 DE 10319298
(43) Veröffentlichungstag der Anmeldung: 15.12.2004
(73) Patentinhaber: GSG Knape Gleissanierung GmbH, 85551 Kirchheim b. München (DE)
(72) Erfinder: Steffen Knape, 48480 Lünne (DE); Friedhelm Bieger, 65474 Bischofsheim (DE)
(74) Vertreter: Manitz, Finsterwald & Partner GbR

(56) Entgegenhaltungen:
- EP-A- 1 380 687
- WO-A-00/61866
- DE-A- 3 429 413
- DE-A- 4 333 936

## Beschreibung

Die vorliegende Erfindung betrifft ein Verfahren zur Herstellung einer festen Fahrbahn gemäß dem Oberbegriff des Anspruchs 1 für Schienenfahrzeuge und eine solche feste Fahrbahn gemäß dem Oberbegriff des Anspruchs 6.

Feste Fahrbahnen für Schienenfahrzeuge werden insbesondere für hohe Geschwindigkeiten eingesetzt. Anstelle der bei herkömmlichen Schienenfahrbahnen üblichen Schotterbettung weisen diese Fahrbahnen eine Asphalt- oder Betontragschicht auf, auf welcher die Schwellen aufgelegt sind. Bekannt sind auch feste Fahrbahnen, bei denen die Schwellen in eine Betonschicht eingegossen sind.

Um eine Benutzung der Schienenfahrbahn mit hoher Fahrgeschwindigkeit zu ermöglichen, muss die Oberseite der Schienenfahrbahn sehr eben sein. Die Herstellung von festen Fahrbahnen ist daher entsprechend aufwendig. Asphalttragschichten können grundsätzlich mit einer höheren Ebenheit hergestellt werden als Betontragschichten. Andererseits ist die Verarbeitung von Asphalt schwieriger, da er zur Verarbeitung erhitzt werden muss. Zusätzliche Probleme ergeben sich dabei in Tunnelstrecken, wo ein Erhitzen mit Gas nicht zulässig ist.

Die Verwendung von Asphalttragschichten ist beispielsweise aus der WO 00/61866 A sowie aus der EP 1 380 687 A bekannt, wobei die letztgenannte Schrift lediglich Stand der Technik gemäß Artikel 54 Abs. 3 EPÜ darstellt. Eine feste Fahrbahn ist auch aus der DE 34 29 413 A bekannt.

Auf den Untergrund ist hier eine Betonplatte aufgelegt, auf der sich eine Asphaltschicht befindet. Auf die Asphaltschicht folgt eine Schicht aus einer Vergussmasse, in welche die Schwellen eingegossen sind. Über die Vergussmasse sind die Schwellen mit der Asphaltschicht verklebt. Durch diesen Aufbau und insbesondere die Verklebung ergeben sich erhebliche Nachteile hinsichtlich der Haltbarkeit der festen Fahrbahn.

Der Erfindung liegt die Aufgabe zugrunde, ein verbessertes Verfahren zur Herstellung einer festen Fahrbahn für Schienenfahrzeuge und eine ebensolche feste Fahrbahn anzugeben.

Diese Aufgabe wird gelöst durch ein Verfahren zur Herstellung einer so genannten festen Fahrbahn für Schienenfahrzeuge mit den Schritten:
- Herstellen eines Unterbaus, insbesondere mit einer Frostschutzschicht und/oder einer ungebundenen und/oder einer hydraulisch gebundenen Tragschicht,
- Aufbringen einer hydraulisch gebundenen Tragschicht oder einer Betontragschicht, die so ausgebildet ist, dass sie in Verbindung mit den darunter angeordneten Schichten die Traglast aufnimmt, auf den Unterbau,
- Aufbringen einer Ausgleichsschicht, insbesondere Asphaltschicht, die im Wesentlichen keine Tragfunktion hat und die so ausgebildet ist, dass sie die Unebenheiten der darunter liegenden Tragschicht zumindest weitgehend ausgleicht, auf die hydraulisch gebundene Tragschicht oder Betontragschicht und
- Auflegen von Schienen tragenden Schwellen auf die Ausgleichsschicht.

Des Weiteren wird diese Aufgabe gelöst durch eine feste Fahrbahn für Schienenfahrzeuge mit einem Unterbau, insbesondere mit einer Frostschutzschicht und/oder einer ungebunden und/oder einer hydraulisch gebundenen Tragschicht, einer auf dem Unterbau angeordneten, zusammen mit den darunter angeordneten Schichten die Traglast aufnehmenden hydraulisch gebundenen Tragschicht oder Betontragschicht, einer auf der hydraulisch gebundenen Tragschicht oder Betontragschicht angeordneten Ausgleichsschicht, insbesondere Asphaltschicht, die so ausgebildet ist, dass sie die Unebenheiten der darunter liegenden Tragschicht zumindest weitgehend ausgleicht, und Schienen tragenden Schwellen auf der Ausgleichsschicht.

Der Grundgedanke der Erfindung beruht darauf, die Vorteile von Beton und Asphalt zu kombinieren und deren Nachteile zu vermeiden. Erfindungsgemäß wird daher für die Tragfunktion eine hydraulisch gebundene Tragschicht (HGT) oder eine Betontragschicht (BTS) verwendet, während die Ebenheit der Oberseite der festen Fahrbahn durch eine auf dieser Tragschicht angeordnete Asphaltschicht hergestellt wird. Die bei Betonschichten auch bei besonders aufwendiger Herstellung auftretenden Unebenheiten von zwei Zentimetern und mehr können durch das Aufbringen einer dünnen Asphaltschicht auf die Tragschicht ausgeglichen werden. Die Asphaltschicht übernimmt dabei im Wesentlichen keine Tragfunktion, sondern dient lediglich dem Ausgleich der genannten Ebenheiten. Die verbleibenden Unebenheiten können dadurch deutlich verringert werden. Insbesondere kann dieselbe Ebenheit erreicht werden wie bei reinem Asphalttragschicht-Aufbau, ohne deren Nachteile in Kauf nehmen zu müssen.

Ein besonderer Vorteil der Erfindung liegt nämlich darin, dass die Tragschicht, HGT oder BTS, verhältnismäßig einfach hergestellt werden kann, während nur eine dünne Asphaltschicht ohne Tragfunktion hergestellt werden muss. Die zu verarbeitende Asphaltmenge ist dadurch gering, so dass die Erwärmung bzw. Warmhaltung der Asphaltmasse vereinfacht ist und insbesondere auch ohne Verwendung von Gas durchgeführt werden kann. Das erfindungsgemäße Verfahren kann dadurch besonders vorteilhaft in Tunnelstrecken eingesetzt werden. Die Herstellung der erfindungsgemäßen Fahrbahn kann auch schneller erfolgen als herkömmliche feste Fahrbahnen ohne Asphaltausgleichsschicht, da die Aushärtzeit von Beton deutlich höher liegt.

Bevorzugt weist die Ausgleichsschicht nur eine Lage auf. Es ist aber auch möglich, eine zweilagige Schicht vorzusehen. Insbesondere bei größeren Unebenheiten der darunter liegenden Tragschicht ergeben sich hierdurch Vorteile.

Besonders bevorzugt wird die Ausgleichsschicht in einer solchen Stärke aufgebracht, dass es gerade zum gewünschten Ausgleich der Unebenheiten der darunter angeordneten Tragschicht ausreicht. Die zu verarbeitende Menge des Materials der Ausgleichsschicht, insbesondere des Asphalts, kann dadurch möglichst gering gehalten werden, wodurch die oben beschriebenen Vorteile entsprechend vergrößert werden. Andererseits genügt die Ausgleichsschicht damit noch immer den an sie gestellten Anforderungen und ermöglicht eine ebene Oberseite der festen Fahrbahn, wie sie für hohe Geschwindigkeiten benötigt wird.

Die Höhe der Ausgleichsschicht beträgt insbesondere weniger als 20 cm, bevorzugt weniger als 15 cm. Besonders bevorzugt ist eine Höhe von ca. 5 bis ca. 7 cm, da unter einer Höhe von 5 cm die Auskühlung von Asphalt zu groß wird. Die Obergrenze von 7 cm bewirkt eine vorteilhaft geringe Materialmenge und verhindert ein seitliches Wegschwimmen des Asphaltes.

Um die Tragfähigkeit der Betontragschicht zu erhöhen, kann diese mit einer Armierung versehen werden. Hierfür kommt jede übliche Armierung, beispielsweise mittels Eisengitter in Betracht.

Auf die Ausgleichsschicht können verschiedene Schwellenarten aufgelegt werden. So ist neben dem Einsatz herkömmlicher Schwellen der Einsatz von Breitschwellen besonders vorteilhaft. Auch die Auflage von Betonfertigteilplatten, die mehrere Schienenstützpunkte aufnehmen, ist möglich. Damit ist die beschriebene feste Fahrbahn vielseitig einsetzbar und kann von den Vorteilen der verschiedenen Unterschwellungen profitieren.

Ein nicht beschränkendes Ausführungsbeispiel der Erfindung ist in der Zeichnung dargestellt und wird nachfolgend beschrieben. Es zeigt als einzige Figur
- Fig. 1: einen Querschnitt durch eine erfindungsgemäße feste Fahrbahn.

Die dargestellte feste Fahrbahn umfasst eine auf einer Frostschutzschicht 1 angeordnete ungebundene oder hydraulisch gebundene Tragschicht 2, eine auf dieser angeordnete hydraulisch gebundene Tragschicht oder Betontragschicht 3 (HGT oder BTS) und eine wiederum auf dieser angeordnete, dünne Asphaltschicht 4. Auf der Asphaltschicht 4 sind Schwellen 5 angeordnet, welche die Schienen 6 tragen.

Die Frostschutzschicht kann auch weggelassen werden, insbesondere bei Tunnelstrecken. Außerdem kann die Tragschicht 3, HGT oder BTS, auch direkt auf die Frostschutzschicht aufgebracht werden.

Zur Herstellung der dargestellten festen Fahrbahn wird zunächst die Frostschutzschicht 1 vorbereitet. Sodann wird auf diese die ungebundene oder hydraulisch gebundene Tragschicht 2 aufgebracht. Anschließend wird auf die Schicht 2 eine Tragschicht 3, HGT oder BTS, aufgebracht und so gut wie möglich eingeebnet. Die dennoch verbleibenden Unebenheiten der Tragschicht 3 werden durch eine anschließend aufgebrachte Asphaltschicht 4 ausgeglichen, die nach ausreichendem Abbinden der Tragschicht 3 aufgebracht wird.

Die Tragschicht 3, HGT oder BTS, wird so ausgebildet, dass diese die Haupttraglast aufnehmen kann. Insbesondere wird eine entsprechende Zusammensetzung und Höhe der Tragschicht 3 und gegebenenfalls eine Armierung vorgesehen. Die Asphaltschicht 4 wird mit einer möglichst geringen Höhe aufgebracht, die aber noch ausreichend ist, um die Unebenheiten der Tragschicht 3 in der gewünschten Weise auszugleichen. Bevorzugt beträgt die Höhe der Asphaltschicht 5 cm bis 7 cm. Die Höhe der Tragschicht 3 beträgt dagegen bevorzugt mehr als 20 cm, beispielsweise ca. 30 bis 40 cm.

Schließlich wird auf die ausreichend verfestigte Asphaltschicht 4 der Gleisrost mit den Schwellen 5 und den Schienen 6 aufgelegt und verankert. Die fertig gestellte Fahrbahn kann danach sofort befahren werden.

Insgesamt zeichnet sich das erfindungsgemäße Verfahren und die erfindungsgemäße feste Fahrbahn durch einen schnelle und kostengünstige Herstellung sowie eine exakte Gleislage der festen Fahrbahn aus. Zudem kann das Verfahren auch in Tunnelstrecken eingesetzt werden, wo kein offenes Feuer zulässig ist.

### Bezugszeichenliste

- 1: Frostschutzschicht
- 2: ungebundene oder hydraulisch gebundene Tragschicht
- 3: Tragschicht, HGT oder BTS
- 4: Asphaltschicht
- 5: Schwelle
- 6: Schiene

## Patentansprüche

1. Verfahren zur Herstellung einer festen Fahrbahn für Schienenfahrzeuge mit dem Schritt:
- Herstellen eines Unterbaus, insbesondere mit einer Frostschutzschicht (1) und/oder einer ungebundenen und/oder einer hydraulisch gebundenen Tragschicht (2),
**gekennzeichnet durch** die weiteren Schritte:
- Aufbringen einer hydraulisch gebundenen Tragschicht oder einer Betontragschicht (3), die so ausgebildet ist, dass sie in Verbindung mit den darunter angeordneten Schichten (1, 2) die Traglast aufnimmt, auf den Unterbau (1, 2),
- Aufbringen einer Ausgleichsschicht (4), insbesondere Asphaltschicht, die im Wesentlichen keine Tragfunktion hat und die so ausgebildet ist, dass sie die Unebenheiten der darunter liegenden Tragschicht (3) zumindest weitgehend ausgleicht, auf die hydraulisch gebundene Tragschicht oder Betontragschicht (3) und
- Auflegen von Schienen (6) tragenden Schwellen (5) auf die Ausgleichsschicht (4).

2. Verfahren nach Anspruch 1,
**dadurch gekennzeichnet,**
**dass** die Ausgleichsschicht (4) einlagig oder zweilagig aufgebracht wird.

3. Verfahren nach einem der vorhergehenden Ansprüche,
**dadurch gekennzeichnet,**
**dass** die Ausgleichsschicht (4) in einer solchen Stärke aufgebracht wird, dass es gerade zum gewünschten Ausgleich der Unebenheiten der darunter angeordneten Tragschicht (3) ausreicht.

4. Verfahren nach einem der vorhergehenden Ansprüche,
**dadurch gekennzeichnet,**
**dass** die Ausgleichsschicht (4) mit einer Höhe kleiner als 20 cm, insbesondere kleiner als 15 cm, bevorzugt von ca. 5 cm bis ca. 7 cm, aufgebracht wird.

5. Verfahren nach einem der vorhergehenden Ansprüche,
**dadurch gekennzeichnet,**
**dass** die Betontragschicht (3) mit einer Armierung versehen wird und/oder dass auf die Ausgleichsschicht (4) herkömmliche Schwellen (5), Breitschwellen oder mehrere Stützpunkte aufnehmende Betonfertigteilplatten aufgelegt werden.

6. Feste Fahrbahn für Schienenfahrzeuge mit einem Unterbau, insbesondere mit einer Frostschutzschicht (1) und/oder einer ungebunden und/oder einer hydraulisch gebundenen Tragschicht (2), **gekennzeichnet durch** eine auf dem Unterbau (1, 2) angeordnete, zusammen mit diesem die Traglast aufnehmende hydraulisch gebundene Tragschicht oder Betontragschicht (3), eine auf der hydraulisch gebundenen Tragschicht oder Betontragschicht (3) angeordnete Ausgleichsschicht (4), insbesondere Asphaltschicht, die so ausgebildet ist, dass sie die Unebenheiten der darunter liegenden Tragschicht (3) zumindest weitgehend ausgleicht, und Schienen (6) tragende Schwellen (5) auf der Ausgleichsschicht (4).

7. Feste Fahrbahn nach Anspruch 6,
**dadurch gekennzeichnet,**
**dass** die Ausgleichsschicht (4) einlagig oder zweilagig aufgebracht ist.

8. Feste Fahrbahn nach Anspruch 6 oder 7,
**dadurch gekennzeichnet,**
**dass** die Ausgleichsschicht (4) in einer solchen Stärke aufgebracht ist, dass es gerade zum gewünschten Ausgleich der Unebenheiten der darunter angeordneten Tragschicht (3) ausreicht.

9. Feste Fahrbahn nach einem der Ansprüche 6 bis 8,
**dadurch gekennzeichnet,**
**dass** die Ausgleichsschicht (4) eine Höhe kleiner als 20 cm, insbesondere kleiner als 15 cm, bevorzugt von ca. 5 cm bis ca. 7 cm aufweist.

10. Feste Fahrbahn nach einem der Ansprüche 6 bis 9,
**dadurch gekennzeichnet, dass** die Betontragschicht (3) mit einer Armierung versehen ist und/oder dass auf der Ausgleichsschicht (4) herkömmliche Schwellen (5), Breitschwellen oder mehrere Stützelemente aufnehmende Betonfertigteilplatten aufgelegt sind.

## Claims

1. A method of manufacturing a permanent way for rail vehicles comprising the step:
- manufacturing a substructure, in particular with a frost protection layer (1) and/or an unbound or a hydraulically bound support layer (2),
**characterised by** the further steps
- application to the substructure (1, 2) of a hydraulically bound support layer or of a concrete support layer (3) which is made such that it takes up the support load in conjunction with the layers (1, 2) arranged thereunder;
- application to the hydraulically bound support layer or concrete support layer (3) of an equalisation layer (4), in particular an asphalt layer, which has substantially no support function and which is made such that it at least largely equalises the irregularities of the support layer (3) lying thereunder; and
- placing onto the equalisation layer (4) of sleepers (5) supporting rails (6).

2. A method in accordance with claim 1, **characterised in that** the equalisation layer (4) is applied in one layer or in two layers.

3. A method in accordance with any one of the preceding claims, **characterised in that** the equalisation layer (4) is applied in such a thickness that it is just sufficient for the desired equalisation of the irregularities of the support layer (3) arranged thereunder.

4. A method in accordance with any one of the preceding claims, **characterised in that** the equalisation layer (4) is applied with a height of smaller than 20 cm, in particular smaller than 15 cm, preferably from approximately 5 cm to approximately 7 cm.

5. A method in accordance with any one of the preceding claims, **characterised in that** the concrete support layer (3) is provided with a reinforcement; and/or **in that** conventional sleepers (5), wide sleepers or prefabricated concrete plates receiving a plurality of support points are laid onto the equalisation layer (4).

6. A permanent way for rail vehicles comprising a substructure, in particular with a frost protection layer (1) and/or an unbound and/or a hydraulically bound support layer (2), **characterised by** a hydraulically bound support layer or a concrete support layer (3) arranged on the substructure (1, 2) and taking up the support load together with it, an equalisation layer (4), in particular an asphalt layer, which is arranged on the hydraulically bound support layer or concrete support layer (3) and is made such that it at least largely equalises the irregularities of the support layer (3) lying thereunder and sleepers (5) supporting rails (6) on the equalisation layer (4).

7. A permanent way in accordance with claim 6, **characterised in that** the equalisation layer (4) is applied in one layer or in two layers.

8. A permanent way in accordance with claim 6 or claim 7, **characterised in that** the equalisation layer (4) is applied in such a thickness that it is just sufficient for the desired equalisation of the irregularities of the support layer (3) arranged thereunder.

9. A permanent way in accordance with any one of the claims 6 to 8, **characterised in that** the equalisation layer (4) has a height of smaller than 20 cm, in particular smaller than 15 cm, preferably from approximately 5 cm to approximately 7 cm.

10. A permanent way in accordance with any one of the claims 6 to 9, **characterised in that** the concrete support layer (3) is provided with a reinforcement; and/or **in that** conventional sleepers (5), wide sleepers or prefabricated concrete plates accepting a plurality of support elements are laid on the equalisation layer (4).

## Revendications

1. Procédé pour la réalisation d'une voie de circulation fixe pour des véhicules ferroviaires, comprenant l'étape suivante :
- réalisation d'une sous-structure, en particulier avec une couche de protection antigel (1) et/ou une couche portante (2) non agglomérée et et/ou une couche portante agglomérée par voie hydraulique (2),
**caractérisé par** les autres étapes suivantes :
- application sur la sous-structure (1, 2) d'une couche portante agglomérée par voie hydraulique et ou d'une couche portante en béton (3) qui est réalisée de telle manière qu'elle encaisse les charges à supporter en association avec les couches agencées au-dessous (1, 2),
- application d'une couche d'égalisation (4), en particulier d'une couche d'asphalte qui ne présente essentiellement aucune fonction portante et qui est réalisée de telle manière qu'elle égalise au moins largement les défauts de planéité de la couche portante (3) disposée au-dessous, sur la couche portante agglomérée par voie hydraulique ou sur la couche portante en béton (3), et
- pose de traverses (5) portant des rails (6) sur la couche d'égalisation (4).

2. Procédé selon la revendication 1, **caractérisé en ce que** la couche d'égalisation (4) est appliquée en une seule couche ou en deux couches.

3. Procédé selon l'une des revendications précédentes, **caractérisé en ce que** la couche d'égalisation (4) est appliquée avec une épaisseur telle qu'elle suffit juste pour l'égalisation souhaitée des défauts de planéité de la couche portante (3) disposée au-dessous.

4. Procédé selon l'une des revendications précédentes, **caractérisé en ce que** la couche d'égalisation (4) est appliquée avec une hauteur inférieure à 20 cm, en particulier inférieure à 15 cm, de préférence d'environ 5 cm à environ 7 cm.

5. Procédé selon l'une des revendications précédentes, **caractérisé en ce que** la couche portante en béton (3) est pourvue d'une armature et/ou **en ce que** l'on pose sur la couche d'égalisation (4) des traverses classiques (5), des traverses larges ou des plaques préfabriquées en béton qui reçoivent plusieurs points d'appui.

6. Voie de circulation fixe pour véhicules ferroviaires, comprenant une sous-structure, en particulier avec une couche de protection antigel (1) et/ou une couche portante (2) non agglomérée et/ou une couche portante agglomérée par voie hydraulique,
**caractérisée par** une couche portante agencée sur la sous-structure (1, 2), agglomérée par voie hydraulique et encaissant les charges appliquées conjointement avec la sous-structure, ou une couche portante en béton (3), une couche d'égalisation (4) agencée sur la couche portante agglomérée par voie hydraulique et ou sur la couche portante en béton (3), en particulier une couche d'asphalte qui est réalisée de telle manière qu'elle égalise au moins largement les défauts de planéité de la couche portante (3) disposée au-dessous, et des traverses (5) portant des rails (6), sur la couche d'égalisation (4).

7. Voie de circulation fixe selon la revendication 6, **caractérisée en ce que** la couche d'égalisation (4) est appliquée en une seule couche ou en deux couches.

8. Voie de circulation fixe selon la revendication 6 ou 7, **caractérisée en ce que** la couche d'égalisation (4) est appliquée sous une épaisseur telle qu'elle suffit juste à l'égalisation souhaitée des défauts de planéité de la couche portante (3) disposée au-dessous.

9. Voie de circulation fixe selon l'une des revendications 6 à 8, **caractérisée en ce que** la couche d'égalisation (4) présente une hauteur inférieure à 20 cm, en particulier inférieure à 15 cm, de préférence d'environ 5 cm à environ 7 cm.

10. Voie de circulation fixe selon l'une des revendications 6 à 9, **caractérisée en ce que** la couche portante en béton (3) est pourvue d'une armature, et/ou **en ce que** des traverses classiques (5), des traverses larges ou des plaques préfabriquées en béton recevant plusieurs éléments d'appui, sont posées sur la couche d'égalisation (4).
